# EUROPÄISCHE PATENTSCHRIFT

(11) **EP 2 580 151 B1**
(45) Veröffentlichungstag und Bekanntmachung des Hinweises auf die Patenterteilung: **23.04.2014**
(21) Anmeldenummer: 11725076.1
(22) Anmeldetag: 10.06.2011
(51) Int. Cl.: B66F 7/28

(54) **HEBEVORRICHTUNG ZUM HEBEN UND SENKEN VON LASTEN, INSBESONDERE VON FAHRZEUGEN**
LIFTING DEVICE FOR LIFTING AND LOWERING LOADS, IN PARTICULAR VEHICLES
DISPOSITIF DE LEVAGE POUR SOULEVER ET ABAISSER DES CHARGES, EN PARTICULIER DES VÉHICULES

(30) Priorität: 11.06.2010 DE 202010007856 U
(43) Veröffentlichungstag der Anmeldung: 17.04.2013
(73) Patentinhaber: Finkbeiner, Gerhard, 72250 Freudenstadt (DE)
(72) Erfinder: Finkbeiner, Gerhard, 72250 Freudenstadt (DE)
(74) Vertreter: Mammel und Maser
(86) Internationale Anmeldenummer: PCT/EP2011/059674
(87) Internationale Veröffentlichungsnummer: WO 2011/154519

(56) Entgegenhaltungen:
- DE-A1-102007 024 936
- DE-C- 833 684
- DE-U- 1 984 742
- DE-U1- 9 104 973
- DE-U1- 20 200 217
- DE-U1- 29 919 217
- DE-U1-202009 005 661
- JP-U- H0 669 038
- US-A- 5 116 264
- US-A1- 2009 236 183

## Beschreibung

Die Erfindung betrifft eine Hebevorrichtung zum Heben und Senken von Lasten, insbesondere von Fahrzeugen mit einer Hubeinrichtung, an welcher ein Lastaufnahmemittel anordenbar ist, sowie mit einer Antriebseinrichtung, die das Lastaufnahmemittel auf und ab bewegt, welche durch eine Steuerungseinrichtung angesteuert wird.

Aus der DE 20 2009 005 661 U1 ist eine Hebevorrichtung zum Anheben von Lasten bekannt, welche eine von einer Antriebssteuerung ansteuerbaren Antriebseinrichtung aufweist, die das Lastaufnahmemittel auf und ab bewegt. Des Weiteren ist beispielsweise ein Energiespeicher vorgesehen, der die Antriebssteuerung und die Betriebseinrichtung mit Energie versorgt. Solche Antriebseinrichtungen können beispielsweise als Einsäulen-Hebebühnen ausgebildet sein, die paarweise, vierfach oder dergleichen ein Hebesystem zum Heben von insbesondere Fahrzeugen bilden.

Aus der DE 833 684 B1 ist eine Hebebühne für Kraftfahrzeuge bekannt, welche in einem im Boden eingelassenen Grundkörper der Hebebühne einen Beleuchtungskörper beziehungsweise einen Strahler aufweist, wobei die Zu- und Abschaltung der Strahler automatisch durch das Heben und Senken der Bühne über einen Schalter erfolgt.

Aus der DE 299 19 217 U1 ist des Weiteren eine Hebebühne bekannt, bei der seitlich zur Plattform zum Heben und Senken eines Rollstuhls eine Beleuchtung angeordnet ist, so dass die Plattform beim Heben und Senken immer gleichmäßig beleuchtet ist.

Aus der DE 1 984 742 geht eine stationäre Beleuchtung einer Zweisäulenflurhebebühne hervor. Eine Arbeitsraumbeleuchtung ist einerseits im Boden eingelassen oder in einer vertikalen Säule der Hebebühne angeordnet und bildet eine stationäre Beleuchtung für den Arbeitsraum.

Aus der DE 91 04 973 geht eine Hebebühne für Kraftfahrzeuge hervor, welche zwei Auffahrschienen umfasst, die durch eine Doppelscherenanordnung auf und ab bewegbar sind. An seitlichen Aussparungen der Auffahrschienen sind Leuchtstoffröhren angeordnet, um den Arbeitsraum auszuleuchten.

Bei solchen Hebevorrichtungen wird der Arbeitsraum ausgeleuchtet, jedoch ist es zur Arbeitsraumsicherung des Weiteren erforderlich, dass dem Werker am oder im Arbeitsraum unterschiedliche Betriebszustände angezeigt werden, wie insbesondere Stör- oder Gefahrensituationen, die in einfacher Weise für die Werker erkennbar sind.

Der Erfindung liegt die Aufgabe zugrunde, eine Hebevorrichtung vorzuschlagen, bei der eine erhöhte Arbeitssicherheit gegeben ist.

Diese Aufgabe wird erfindungsgemäß durch die Merkmale des Anspruchs 1 gelöst. Weitere vorteilhafte Ausgestaltungen und Weiterbildungen sind in den weiteren Ansprüchen angegeben.

Die Hebevorrichtung weist erfindungsgemäß eine oder mehrere Beleuchtungseinrichtungen auf, wobei jede Beleuchtungseinrichtung eine Arbeitsraumbeleuchtung und eine Betriebszustandsanzeigenbeleuchtung mit wenigstens einem Betriebszustand umfasst und jede Beleuchtungseinrichtung, von einer Steuerungseinrichtung im Modus für eine Arbeitsraumbeleuchtung, im Modus für eine Betriebszustandsanzeigebeleuchtung oder in beiden Modi ansteuerbar ist. Dadurch sind an oder im Arbeitsraum für den Werker optimale Arbeitsbedingungen einerseits und eine optimale Arbeitssicherheit andererseits gegeben. Durch die Ausgestaltung der Beleuchtungseinrichtung, die eine Arbeitsraumbeleuchtung als auch eine Betriebszustandsanzeigebeleuchtung umfasst und abwechselnd oder auch gleichzeitig eingeschalten werden kann, wird der Werker unmittelbar über die aktuelle oder eine sich verändernde Situation informiert. Es kann beispielsweise vor Beginn einer Absenkbewegung der Hebevorrichtung der Arbeitsraum mit einem weißen Licht ausgeleuchtet sein und beim Umschalten in eine Absenkbewegung die Beleuchtungseinrichtung von einem weißen Licht (Arbeitsraumbeleuchtung) beispielsweise in ein gelbes Licht (Betriebszustandsbeleuchtung) umgeschalten oder dieses zugeschalten werden, so dass dem Werker signalisiert wird, dass die Absenkbewegung eingeleitet wurde oder er diese sofort verlassen muss. Durch beispielsweise die Beibehaltung der Arbeitsraumbeleuchtung und die Hinzuschaltung der Betriebszustandsbeleuchtung wird sichergestellt, dass sich der Werker bei einer dunklen Umgebung sicher aus dem Arbeitsraum entfernen kann und dennoch über den veränderten Betriebszustand informiert wird.

Durch die Integration zumindest von der Arbeitsraumbeleuchtung und der Betriebszustandsanzeigebeleuchtung in einer gemeinsamen Beleuchtungseinrichtung kann auch eine Vereinfachung in der Herstellung der Beleuchtungskörper und eine Reduzierung der Kosten bei solchen Hebevorrichtungen erzielt werden.

Eine bevorzugte Ausgestaltung der Hebevorrichtung sieht vor, dass zumindest ein Energiespeicher an der Hebevorrichtung vorgesehen ist, der die Beleuchtungseinrichtung mit Energie versorgt. Ein solcher Energiespeicher, wie beispielsweise ein Akkumulator, weist eine Betriebsspannung von beispielsweise 24 Volt auf und ermöglicht zum einen, dass die Antriebssteuerung durch diesen Energiespeicher versorgt wird, um Stromspitzen zu vermeiden. Darüber hinaus kann dadurch die Beleuchtungseinrichtung in einfacher Weise mit Strom versorgt werden.

Des Weiteren ist bevorzugt vorgesehen, dass an dem Energiespeicher eine Ladeeinrichtung anschließbar ist oder der Energiespeicher eine Ladeeinrichtung umfasst und vorzugsweise an die Ladeeinrichtung ein Ladekabel anschließbar ist. Dies ermöglicht, dass der Energiespeicher während dem Nichtbetrieb der Hebevorrichtung über einen Ladestrom aufgeladen werden kann und der Betrieb selbst über die Energiespeicher erfolgt. Dadurch kann ein System unabhängig von einem öffentlichen Stromversorgungsnetz geschaffen werden. Gleichzeitig ist dieses System auch in Notsituationen, beispielsweise beim Ausfall eines öffentlichen Stromnetzes, autark. Dies gilt auch für die Ansteuerung der Beleuchtungseinrichtung.

Eine weitere bevorzugte Ausgestaltung der Erfindung sieht vor, dass die Beleuchtungseinrichtung aus einem punktförmigen oder flächenförmigen Beleuchtungskörper mit einer oder mehreren LED-Leuchten besteht. In Abhängigkeit des Einsatzortes kann die Geometrie des Beleuchtungskörpers angepasst werden. Durch den Einsatz von LED-Leuchten kann eine entsprechende Anpassung an die Geometrie des Beleuchtungskörpers in einfacher Weise ermöglicht werden.

Die Beleuchtungseinrichtung weist bevorzugt zumindest eine Mehrfarben-LED-Leuchte oder zumindest eine Leuchte aus RGB-LEDs oder zumindest ein Leuchtmodul aus mehreren in der Farbe unterschiedlichen LED-Leuchten auf, die einzeln oder in Kombination miteinander ansteuerbar sind. Diese Ausgestaltungsmöglichkeiten ermöglichen insbesondere einen sofortigen Wechsel von einer Arbeitsraumbeleuchtung oder einem Nichtbeleuchtungszustand in eine Betriebszustandsanzeigebeleuchtung und umgekehrt, wodurch nicht nur ein schneller Wechsel sondern auch ein schnelles Anspringen der Beleuchtung zur sofortigen Signalausgabe ermöglicht wird.

Des Weiteren ist die Beleuchtungseinrichtung zum Anzeigen von einem oder mehreren Betriebszuständen ausgebildet. Insbesondere können die unterschiedlichen Betriebszustände durch die Antriebseinrichtung angesteuert und durch eine Farbänderung und/oder eine Auswahl eines vorbestimmten Beleuchtungsintervalls oder eines Dauerlichtes und/oder von unter-schiedlich aufeinanderfolgenden Beleuchtungssequenzen angezeigt werden. Diese können entsprechend programmiert und auch in der Farbgestaltung des ausgegebenen Anzeigelichtes als auch in der Dauer variiert werden. Dabei kann sowohl ein Dauerlicht als auch ein Blinklicht mit unterschiedlichen Intervallen angesteuert werden. Zusätzlich kann eine Wiederholung von einer gleichen Farbe oder einer abwechselnden Farbe oder einer Farbreihenfolge zur Ausgabe einer bestimmten Betriebszustandsanzeige angesteuert werden. Da die Beleuchtungsänderung von derselben Beleuchtungseinrichtung ausgegeben wird und diese insbesondere dem Arbeitsraum zugewandt ist, wird eine erhöhte Betriebssicherheit geschaffen.

Alternativ oder zusätzlich kann auch begleitend zu der Anzeige von unterschiedlichen Betriebszuständen ein akustisches Signal ausgegeben werden.

Des Weiteren ist bevorzugt vorgesehen, dass die Steuerungseinrichtung der Beleuchtungseinrichtung bei einer Betriebsbereitschaft ein Signal für die Farbe "Grün", bei einer Betriebsstörung ein Signal für die Farbe "Rot" oder während dem Heben und Senken ein Signal für die Farbe "Gelb" ausgibt. Somit können charakteristische Betriebszustände mit charakteristischen Farben visualisiert werden, und es bedarf nicht der zusätzlichen akustischen Signalunterstützung.

Des Weiteren weist die Hebevorrichtung bevorzugt einen Helligkeitssensor auf, der in Abhängigkeit einer Helligkeit im Arbeitsraum sowohl eine automatische Zu- und Abschaltung als auch Helligkeitsregelung der Beleuchtungseinrichtung für die Arbeitsraumbeleuchtung ansteuert. Dadurch wird beispielsweise bei einem Wetterwechsel von einem sehr sonnigen Wetter zu einem bewölkten oder gewittrigen Wetter die Arbeitsraumbeleuchtung angepasst werden, ohne dass der Werker seinen Arbeitsplatz verlassen muss. Des Weiteren kann bevorzugt beim Absinken der Helligkeit im Arbeitsraum in Abhängigkeit eines einstellbaren Lux-Wertes eine automatische Zuschaltung der Beleuchtungseinrichtung für eine Arbeitsraumbeleuchtung erfolgen. Ebenso kann eine automatische Abschaltung erfolgen, sobald die Umgebungshelligkeit für den Arbeitsraum ausreicht. Dies vereinfacht zusätzlich die Handhabung und erhöht die Arbeitssicherheit.

Eine weitere bevorzugte Ausgestaltung der Erfindung sieht vor, dass die Beleuchtungseinrichtung in ein Bauteil der Hebevorrichtung integriert ist oder darin zumindest teilweise aufgenommen ist. Dies ermöglicht, dass der bisherige eingenommene Bauraum einer Hebevorrichtung beibehalten werden kann und darüber hinaus, dass die Beleuchtungseinrichtung beziehungsweise ein mögliches Gehäuse der Beleuchtungseinrichtung vor Beschädigungen geschützt aufgenommen ist. Durch die zumindest teilweise Integration kann sogar ein Gehäuse der Beleuchtungseinrichtung entfallen.

Eine weitere bevorzugte Ausgestaltung der Hebevorrichtung sieht vor, dass eine Transmissionsfläche der Beleuchtungseinrichtung bündig mit einer Bauteiloberfläche abschließt. Somit kann eine vollständige Integration der Beleuchtungseinrichtung ermöglicht werden. Dadurch wird das Design der Hebevorrichtungen nicht nachteilig beeinflusst.

Bevorzugt ist die Transmissionsfläche stoß- und/oder bruchsicher ausgebildet. Somit können unterschiedliche Bereiche zur Integration der Beleuchtungseinrichtung der Hebevorrichtung vorgesehen sein und ermöglicht werden.

Eine bevorzugte Ausführungsform der Hebevorrichtung sieht vor, dass die Beleuchtungseinrichtung an einem Fahr- oder Grundgestell der Hubeinrichtung, insbesondere einer Hubsäule einer Einsäulen-Hebebühne, an dem Lastaufnahmemittel oder an einer zum Arbeitsraum weisenden Bodenplatte angeordnet ist. Beispielsweise bei der Anordnung der Beleuchtungseinrichtung an einem Fahrgestell oder an einer Hubeinrichtung, insbesondere bei einer mobilen Hebevorrichtung, wird der Vorteil erzielt, dass die Beleuchtung des Arbeitsraumes und auch die Betriebszustandsanzeige immer an derselben Position vorgesehen sind und somit automatisch mitgeführt wird.

Die Anordnung der erfindungsgemäßen Beleuchtungseinrichtung für eine Hebevorrichtung kann sowohl bei einer Scherenbühne, einer stationären oder mobilen Zweisäulen-Hebebühne, einer Fahrschienen-Hebebühne oder an einem Grubenheber oder einem Achsfreiheber vorgesehen sein. Bei diesen Hebevorrichtungen wird der vorbeschriebene Vorteil erzielt.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
Figur 1 eine schematische Seitenansicht einer Hebevorrichtung, die als Einsäulen-Hebevorrichtung ausgebildet ist,
Figur 2 eine perspektivische Ansicht der Hebevorrichtung gemäß Figur 1 mit einer erfindungsgemäßen Beleuchtungseinrichtung,
Figur 3 eine perspektivische Ansicht der Hebevorrichtung mit einer alternativen Ausführungsform der Beleuchtungseinrichtung zu Figur 2,
Figur 4 eine perspektivische Ansicht der Hebevorrichtung mit einer alternativen Ausführungsform der Beleuchtungseinrichtung zu Figur 2,
Figur 5 eine perspektivische Ansicht einer weiteren alternativen Hebevorrichtung mit einer erfindungsgemäßen Beleuchtungseinrichtung,
Figur 6 eine perspektivische Ansicht einer weiteren alternativen Hebevorrichtung mit einer erfindungsgemäßen Beleuchtungseinrichtung und
Figur 7 eine perspektivische Ansicht einer weiteren alternativen Hebevorrichtung mit einer erfindungsgemäßen Beleuchtungseinrichtung.

In Figur 1 ist eine schematische Seitenansicht einer erfindungsgemäßen Hebevorrichtung 11 dargestellt, welche beispielsweise zum mobilen Einsatz geeignet ist. Solche Hebevorrichtungen 11 werden auch als Einsäulen-Hebevorrichtungen bezeichnet. Die Hebevorrichtung 11 weist eine Basiseinrichtung 12 auf, welche gemäß dem Ausführungsbeispiel vorzugsweise ein Fahrwerk oder Lenkfahrwerk umfasst. Alternativ kann die Basiseinrichtung 12 auch als Trägerplatte oder Montageplatte ausgebildet sein, an welcher die Hebevorrichtung 11 zum Boden einer Werkstatt oder eines mobilen oder eines stationären Arbeitsraumes befestigt ist.

An der Basiseinrichtung 12 ist eine Hubeinrichtung 14 in Form einer Hubsäule vorgesehen. An der Hubsäule 14 ist eine Antriebseinrichtung 15 befestigt, welche einen Träger 16 relativ zur Hubsäule 14 auf und ab bewegt. An dem Träger 16 ist ein Lastaufnahmemittel 17 vorgesehen, um eine zu hebende Last untergreifen. Bevorzugt ist das Lastaufnahmeelement 17 als Radgreifelement bei einer Einsäulen-Hebebühne ausgebildet. Andere Anwendungen sind ebenso möglich.

Die Antriebseinrichtung 15 umfasst ein Hydraulikaggregat 21, welches einen Arbeitszylinder, der bevorzugt innerhalb des Trägers 16 angeordnet ist, antreibt. Alternativ kann die Antriebseinrichtung 15 auch als elektrische oder mechanische Ansteuerung ausgebildet sein, so dass beispielsweise auch ein Spindelantrieb oder dergleichen ansteuerbar ist. Zur Ansteuerung des Hydraulikaggregates 21 ist eine hydraulische Steuerung 23 vorgesehen, welche wiederum von einer Antriebssteuerung 25 angesteuert wird. Diese Antriebssteuerung 25 regelt den gesamten Betrieb der Hebevorrichtung 11.

Zwischen der Antriebssteuerung 25 und der hydraulischen Steuerung 23 ist ein Elektromotor 26 vorgesehen, der wiederum das Hydraulikaggregat 21 antreibt. Oberhalb der Antriebssteuerung 25 kann beispielsweise eine Schnellwechseleinrichtung 28 vorgesehen sein, welche einen oder mehrere Energiespeicher 29 zur Energieversorgung der Hebevorrichtung 11 auswechselbar aufnimmt.

Über eine weitere Verkabelung sind beispielsweise weitere Sensoren 30, 31 entweder zur Erkennung einer oberen Hubendlage und/oder zur Entriegelung einer Fallsicherung oder zur Erkennung einer Helligkeit im Arbeitsraum der Hebevorrichtung 11 vorgesehen.

Die vorbeschriebene Anordnung und der Aufbau der übereinanderliegenden Komponenten weist den Vorteil auf, dass eine kompakte Anordnung und kurze Verbindungskabel vorgesehen sind, um ausgehend von der Antriebssteuerung 25 die einzelnen Komponenten anzusteuern. Bevorzugt ist vorgesehen, dass die einzelnen Verbindungskabel mit Steckanschlüssen ausgebildet sind, so dass ein einfacher modularer Aufbau gegeben ist.

Bei dieser Ausführungsform ist eine separate Steuerplatine 33 dargestellt, welche mit einer Ladeeinrichtung 36 in Verbindung steht, wie bevorzugt ebenfalls vorgesehen ist. An dieser Ladeeinrichtung ist ein nicht näher dargestelltes Ladekabel anschließbar. Somit kann der Energiespeicher 29 sowohl über eine externe Stromversorgung über das Ladekabel und die Ladeeinrichtung 36 aufgeladen werden oder aber in einer separaten Ladestation, in dem die Energiespeicher abgeschlossen werden kann.

Ergänzend ist vorteilhafterweise an der Hubeinrichtung 14 eine Montageplatte 35 vorgesehen, an der alle vorbeschriebenen Komponenten angebracht sind, wodurch ein modularer Aufbau und eine schnelle Montage einer solchen Hebevorrichtung 11 ermöglicht wird.

Eine solche Einsäulen-Hebebühne wird zumeist paarweise oder mit einem Vielfachen hiervon betrieben. Die Steuerungen 25 können dabei über einzelne mit Hubsäulen verbundene Kabel oder drahtlos miteinander kommunizieren.

In Figur 2 ist eine solche Hebevorrichtung 11 in einer Arbeitsposition dargestellt. Das Lastaufnahmemittel 17 untergreift ein Rad oder ein Räderpaar von einem Fahrzeug. In dieser Arbeitsposition ist das Fahrzeug vollständig vom Boden abgehoben und die Unterseite des Fahrzeuges frei zugänglich.

Zur Beleuchtung des Arbeitsraumes unterhalb der angehobenen Last, insbesondere unterhalb des Fahrzeuges und/oder unterhalb der Hebevorrichtung ist an der Hebevorrichtung 11 zumindest eine Beleuchtungseinrichtung 41 vorgesehen, deren Strahlrichtung beziehungsweise Strahlkegel in den Arbeitsraum weist. Im Ausführungsbeispiel gemäß Figur 2 ist die Beleuchtungseinrichtung 41 an der Basiseinrichtung 12 beziehungsweise an einem Grundrahmen, vorzugsweise mit Laufrollen, angeordnet, so dass der Strahlkegel der Beleuchtungseinrichtung 41 von unten nach oben ausgerichtet ist. Dabei kann gleichzeitig der Strahlwinkel derart vorgesehen sein, dass dieser von einer Fahrzeugaußenseite her zumindest bis zur Fahrzeugmitte sich erstreckt und in Fahrlängsrichtung zumindest einen geringen Bereich vor und hinter dem Lastaufnahmemittel 17 ausleuchtet. Sofern beispielsweise zwei Beleuchtungseinrichtungen 41 an der Basiseinrichtung vorgesehen sind, wie dies im Ausführungsbeispiel dargestellt ist, können sich die Strahlkegel der jeweiligen Beleuchtungseinrichtungen 41 auch kreuzen oder zumindest aneinander angrenzen, so dass eine großflächige Ausleuchtung des Arbeitsraumes ermöglicht wird. Die Beleuchtungseinrichtung 41 ist bei dieser Ausführungsform bevorzugt in ein Trägerprofil 43 der Basiseinrichtung 12 integriert, so dass lediglich an einer Oberfläche des Trägerprofils 43 eine Transmissionsfläche 45 vorgesehen ist. Diese Transmissionsfläche 45 kann aus stoß- und/oder bruchsicherem Glas oder Kunststoff bestehen. Durch diese Anordnung wird eine Integration der Beleuchtungseinrichtung in die Hebevorrichtung 11 ermöglicht, so dass kein zusätzlicher Bauraum erforderlich ist. Gleichzeitig können die Anschlussleitungen innerhalb des Trägerprofils 43 als auch innerhalb der Hubsäule 14 bis zur Steuerung 25 geführt werden.

In Figur 3 ist eine alternative Anordnungsmöglichkeit der Beleuchtungseinrichtung 41 zu Figur 2 dargestellt. Bei dieser Anordnung ist die Beleuchtungseinrichtung 41 längs der Hubeinrichtung 14 ausgerichtet. Bevorzugt ist an jeder Seitenwange der Hubsäule 14 eine Beleuchtungseinrichtung 41 angeordnet. Bei dieser Ausführungsform ist vorgesehen, dass der Strahlkegel sich hauptsächlich in Achsrichtung des Fahrzeuges erstreckt und darüber hinaus auch noch einen Öffnungswinkel zum Fahrzeugunterboden und zum Boden umfasst.

In Figur 4 ist eine weitere alternative Ausgestaltung und Anordnungsmöglichkeit der Beleuchtungseinrichtung 41 vorgesehen. Diese Ausführungsform umfasst beispielsweise einen stabförmigen Träger 47, an dessen freiem Ende die Beleuchtungseinrichtung 41 angeordnet ist. Dieser stabförmige Träger 47 ist in eine Gabel des Lastaufnahmemittels aus- und einfahrbar angeordnet, so dass dieses bedarfsmäßig herausgezogen werden kann. Alternativ kann auf einer oder mehreren Seitenwangen des Trägers 47 ebenso eine Beleuchtungseinrichtung 41 vorgesehen sein, so dass durch den Träger eine Art Rundumbeleuchtung ermöglicht wird.

Bei den vorstehenden Ausführungsformen sind Beleuchtungseinrichtungen 41 mit Beleuchtungskörpern im Einsatz, welche eine Arbeitsraumbeleuchtung und eine Betriebszustandsanzeigenbeleuchtung umfassen. Dies bedeutet, dass zum einen ein Dauerlicht zur Arbeitsraumbeleuchtung ausgegeben werden kann und dass unabhängig davon, ob die Arbeitsraumbeleuchtung ein- oder ausgeschalten ist, eine Betriebszustandsanzeige durch die Betriebsanzeigenbeleuchtung möglich ist. Die zumindest eine Beleuchtungseinrichtung 41 ist bevorzugt fest mit der Hebebühne verbunden und daran angeordnet oder eingebaut. Alternativ kann diese auch separat vorgesehen sein und mit einem Kabel an der Hebebühne angeschlossen werden.

Bevorzugt ist ein Beleuchtungskörper einer oder mehreren LED-Leuchten vorgesehen. Dabei können mehrere Einzel-LEDs mit verschiedenen Farben oder sogenannte RGB-LEDs (Rot-Grün-Blau-LEDs) eingesetzt werden. Ebenso können unterschiedliche Module eingesetzt werden, die verschiedenfarbige LEDs miteinander kombinieren, um sowohl ein weißes Licht als auch unterschiedliche Farben auszugeben. In Abhängigkeit der Breite und der Länge beziehungsweise des Verlaufs und der Geometrie der Beleuchtungseinrichtung 41 können die einzelnen LEDs beziehungsweise die LED-Module aneinander gereiht und ausgebildet werden.

Beispielsweise ist vorgesehen, dass als Arbeitsraumbeleuchtung ein weißes oder nahezu weißes Licht durch die Beleuchtungseinrichtung 41 ausgegeben wird, um den Arbeitsraum oder den Arbeitsbereich auszuleuchten. Insbesondere kann dabei vorgesehen sein, dass über einen zusätzlichen Sensor eine zunehmende Verdunkelung des Arbeitsraumes erfasst wird, so dass beispielsweise ein selbständiges Zuschalten der Beleuchtungseinrichtung zum Ausleuchten des Arbeitsbereiches vorgesehen ist.

Des Weiteren kann vorgesehen sein, dass vor einer Inbetriebnahme oder bei einer noch nicht abgeschlossenen Inbetriebnahme von mehreren miteinander zu konfigurierenden Einsäulen-Hebebühnen ein Lichtsignal als Betriebszustandsanzeige, beispielsweise ein gelbes Lichtsignal, mit einer vorbestimmten Blinkfrequenz oder auch ein konstantes Gelblicht, ausgegeben wird, um dem Werker zu visualisieren, dass derzeit die Konfiguration und/oder Synchronisation der einzelnen Hubsäulen erfolgt. Sobald die Konfiguration des Systems abgeschlossen ist, kann die Betriebsbereitschaft beispielsweise durch einen Wechsel auf eine grüne Farbe in der Beleuchtungseinrichtung 41 angezeigt werden. Sobald eine Hubbewegung durchgeführt wird, kann ein Wechsel der Betriebszustandsanzeige von der grünen Farbe zur Signalisierung der Betriebsbereitschaft in eine gelbe blinkende Farbe übergehen, um zu signalisieren, dass sich die Hebevorrichtung gerade im Betrieb zum Heben befindet. Nachdem das Lastaufnahmemittel 17 eine obere Hubendlage erreicht, kann wiederum das grüne Signal der Betriebszustandsanzeige aufleuchten, um zu zeigen, dass die Hubbewegung abgeschlossen ist. Ebenso kann ein Wechsel zur Ausleuchtung des Arbeitsbereiches erfolgen. Alternativ kann zunächst ein kurzes grünes Signal ausgegeben werden, um die Hubendposition zu signalisieren und anschließend ein Wechsel zur Ausleuchtung des Arbeitsraumes erfolgen.

Ebenso kann beispielsweise während dem Ausleuchten des Arbeitsraumes, aber auch bei einem Nichtbetrieb der Beleuchtungseinrichtung bei einer auftretenden Störung ein Signal "rote Farbe" als weitere Betriebszustandsanzeige ausgegeben werden, um diesen Zustand zu signalisieren, was bedeutet, dass der Arbeitsbereich sofort zu verlassen ist und entsprechend weitere Maßnahmen zur Behebung der Störung einzuleiten sind. Darüber hinaus kann wiederum bei einer Absenkbewegung ein Signal für ein gelbes Licht als weitere Betriebszustandsanzeige ausgegeben werden, um insbesondere auch einen Quetschbereich beim Senken besonders zu signalisieren.

Die Beleuchtung der vorbeschriebenen verschiedenen Betriebszustände als auch die Beleuchtung des Arbeitsraumes erfolgt durch ein und dieselbe Beleuchtungseinrichtung 41, wobei nur eine, aber auch mehrere solcher Beleuchtungseinrichtungen 41 an einer Hebevorrichtung 11vorgesehen sind, wobei diese immer synchron zumindest bezüglich den Betriebszustandsanzeigen durch die Steuerungseinrichtung angesteuert werden. Bevorzugt ist bei mehreren Einsäulen-Hebebühnen die Steuerungseinrichtung jeweils auf einer zentralen Platine vorgesehen, von dieser aus die Ansteuerung erfolgt. Von einer zentralen Steuerung aus werden die einzelnen Hubsäulen jeweils separat angesteuert, so dass eine zentrale und gemeinsame Ansteuerung der einzelnen und jeweiligen Hubsäulen möglich ist. Alternativ können die Hubsäulen direkt miteinander kommunizieren.

Der Betriebszustand der Arbeitsraumbeleuchtung kann wahlweise bei mehreren Beleuchtungseinrichtungen 41 zu- oder abgeschalten werden.

Durch die bevorzugte Ausgestaltung der Hebevorrichtung 11 mit einem Energiespeicher eignen sich besonders die LED-Leuchten zur Ausbildung der Beleuchtungseinrichtung 41.

Die Ausgestaltung und Ansteuerung der Beleuchtungseinrichtung 41, die beispielhaft an einer Einsäulen-Hebebühne als Hebevorrichtung 11 beschrieben ist, lässt sich ebenso auf alle weiteren Hebevorrichtungen 11 zum Heben und Senken von Lasten, insbesondere von Fahrzeugen, übertragen und einbinden.

Beispielhaft ist in Figur 5 eine stationäre Hebevorrichtung 11 dargestellt, welche beispielsweise Konsolen umfasst, die einen Querträger aufnehmen. Bei dieser Ausgestaltung ist vorgesehen, dass in einer Bodenplatte 51 der Hubsäule 14 die Beleuchtungseinrichtung 41 integriert ist. Zusätzlich oder alternativ können auch bei einer stationären Hebevorrichtung 11 die vorbeschrieben Ausführungsbeispiele der Beleuchtungseinrichtung 41 einzeln oder kumulativ an der Hubeinrichtung 14 bzw. Hubsäule und/oder dem Lastaufnahmemittel 17 vorgesehen sein.

In Figur 6 ist eine weitere alternative Ausführungsform Hebevorrichtung 11 zu den Figuren 2 und 5 dargestellt. Eine solche Zweisäulen-Hebebühne kann mobil, aber auch stationär ausgebildet sein. Die Lastaufnahme weist zwei Lastarme 53 auf, die beispielsweise bei einem PKW an einem Schwellerbereich angreifen. Um unmittelbar den Unterboden und die benachbarten Bereiche an den Achsen des Fahrzeugs auszuleuchten, sind die Beleuchtungseinrichtungen 41 vorzugsweise in die Lastarme 53 integriert. Die Verkabelung kann wiederum innerhalb der Lastarme 53 in die Hubsäule 41 bis zur Steuerungseinrichtung 25 übergeführt werden. Somit ist bei dieser Ausführungsform wieder eine integrierte Anordnung geschaffen. Die Beleuchtungseinrichtung 41 kann einerseits nur in Richtung Fahrzeugunterboden gerichtet sein. Andererseits kann diese auch für eine Beleuchtung des darunter liegenden Arbeitsraumes dienen.

In Figur 7 ist perspektivisch eine Hebevorrichtung 11 darstellt, welche als Fahrschienen-Hebebühne ausgebildet ist. Diese Hebevorrichtung 11 umfasst als Lastaufnahmemittel 17 eine Fahrschiene, welche von zwei Hubeinrichtungen 14 auf und ab bewegbar ist. Im Ausführungsbeispiel ist die Hubeinrichtung 14 als Halbschere ausgebildet. Ebenso können auch eine Doppelschere oder weitere alternative Ausführungsformen vorgesehen sein. Diese Hubeinrichtung 14 umfasst eine Antriebseinrichtung 15, deren Komponenten im Einzelnen nicht näher dargestellt sind, jedoch den vorbeschriebenen Ausführungsformen entsprechen. Ebenso kann diese Hebevorrichtung 11 zumindest einen Energiespeicher sowie eine Ladeeinrichtung aufweisen.

Solche Hebevorrichtungen 11 werden paarweise einander zugeordnet eingesetzt und weisen Lastaufnahmemittel 17 beziehungsweise Fahrschienen auf. An einer Seitenwange 55 oder Seitenwange des Lastaufnahmemittels 17 sind bevorzugt eine oder mehrere Beleuchtungseinrichtungen 41 angeordnet, die auf eine nicht dargestellte, gegenüberliegende Fahrschiene beziehungsweise Lastaufnahmemittel 17 weisen und/oder auf den dazwischen liegenden Boden ausgerichtet sind. Die Beleuchtungseinrichtung 41 ist dabei derart an der Seitenwange 55 angeordnet, dass auf einer an der Seitenwange 55 angeordneten Lauffläche 57 ein Achsfreiheber verfahrbar angeordnet werden kann. Diese Beleuchtungseinrichtung 41 kann ebenso teilweise oder vollständig in den Tragkörper des Lastaufnahmemittels 17 integriert sein. Ebenso kann diese Beleuchtungseinrichtung 41 auch nur seitlich an der Seitenwange 55 aufgesetzt werden. Ergänzend und/oder alternativ kann auch zumindest eine Beleuchtungseinrichtung 41 an der Hubeinrichtung vorgesehen sein. Im Übrigen gelten die vorbeschriebenen Ausführungsformen und alternativen Ausführungsmöglichkeiten auch bei der Hebevorrichtung 11 gemäß Figur 7.

## Patentansprüche

1. Hebevorrichtung zum Heben und Senken von Lasten, insbesondere von Fahrzeugen, mit einer Hubeinrichtung (14), an welcher ein Lastaufnahmemittel (17) anordenbar ist, mit einer Antriebseinrichtung (15), die das Lastaufnahmemittel (17) auf und ab bewegt, mit einer Steuerungseinrichtung (25), welche die Antriebseinrichtung (15) und eine oder mehrere Beleuchtungseinrichtungen (41) ansteuert, **dadurch gekennzeichnet, dass** jede Beleuchtungseinrichtung (41) eine Arbeitsraumbeleuchtung und eine Betriebszustandsanzeigenbeleuchtung zur Anzeige von wenigstens einem Betriebszustand aufweist und jede Beleuchtungseinrichtung (41) von der Steuerungseinrichtung (25) im Modus für eine Arbeitsraumbeleuchtung oder im Modus für eine Betriebszustandsanzeigenbeleuchtung oder in beiden Modi ansteuerbar ist.

2. Hebevorrichtung nach Anspruch 1, **dadurch gekennzeichnet, dass** zumindest ein Energiespeicher (29) vorgesehen ist, der die Beleuchtungseinrichtung (41) mit Energie versorgt.

3. Hebevorrichtung nach Anspruch 2, **dadurch gekennzeichnet, dass** an dem Energiespeicher (29) eine Ladeeinrichtung (36) anschließbar ist oder der Energiespeicher (29) eine Ladeeinrichtung (36) umfasst und vorzugsweise an die Ladeeinrichtung (36) ein Ladekabel anschließbar ist.

4. Hebevorrichtung nach Anspruch 1, **dadurch gekennzeichnet, dass** die Beleuchtungseinrichtung (41) aus einem punkt- oder flächenförmigen Leuchtkörper mit einer oder mehreren LED-Leuchten besteht.

5. Hebevorrichtung nach Anspruch 1, **dadurch gekennzeichnet, dass** die Beleuchtungseinrichtung (41) zumindest eine Mehrfarben-LED-Leuchte oder zumindest eine Leuchte aus RGB-LEDs oder zumindest ein Leuchtmodul von mehreren in der Farbe unterschiedlichen LEDs aufweist, die einzeln oder in Kombination ansteuerbar sind.

6. Hebevorrichtung nach Anspruch 1, **dadurch gekennzeichnet, dass** die Beleuchtungseinrichtung (41) zum Anzeigen von einem oder mehreren Betriebszuständen ausgebildet ist, insbesondere zum Anzeigen der Betriebszustände durch eine Farbänderung und/oder Beleuchtungsintervalle und/oder Dauerlicht und/oder Beleuchtungssequenzen.

7. Hebevorrichtung nach Anspruch 1, **dadurch gekennzeichnet, dass** die Steuerungseinrichtung (25) bei einer Betriebsbereitschaft der Hebevorrichtung (11) ein Signal für die Farbe "Grün" ausgibt, bei einer Betriebsstörung ein Signal für die Farbe "Rot" ausgibt oder während dem Heben und Senken des Lastaufnahmemittels (17) die Farbe "Gelb" ausgibt.

8. Hebevorrichtung nach Anspruch 1, **dadurch gekennzeichnet, dass** ein Helligkeitssensor vorgesehen ist, der in Abhängigkeit der Helligkeit im Arbeitsraum sowohl eine automatische Zu- und Abschaltung als auch Helligkeitsregelung der Beleuchtungseinrichtung (41) für eine Arbeitsraumbeleuchtung ansteuert.

9. Hebevorrichtung nach Anspruch 1, **dadurch gekennzeichnet, dass** die Beleuchtungseinrichtung (41) in einem Bauteil der Hebevorrichtung (11) integriert ist oder diese zumindest teilweise darin aufgenommen ist.

10. Hebevorrichtung nach Anspruch 9, **dadurch gekennzeichnet, dass** eine Transmissionsfläche (45) der Beleuchtungseinrichtung (41) bündig mit einer Oberfläche eines Bauteils der Hebevorrichtung (11) abschließt.

11. Hebevorrichtung nach Anspruch 10, **dadurch gekennzeichnet, dass** die Transmissionsfläche (45) stoß- und/oder bruchsicher ausgebildet ist.

12. Hebevorrichtung nach Anspruch 1, **dadurch gekennzeichnet, dass** die Beleuchtungseinrichtung (41) an einer Basiseinrichtung (12) oder einem Grundrahmen, vorzugsweise mit Laufrollen, oder Grundgestell der Hubeinrichtung (14) und/oder an einem Lastaufnahmemittel (17) zum Arbeitsraum weisend angeordnet ist.

13. Hebevorrichtung nach Anspruch 1, **dadurch gekennzeichnet, dass** die Beleuchtungseinrichtung (41) an einer Scherenbühne, stationären oder mobilen Zweisäulen-Hebebühne, an einer Fahrschienen-Hebebühne oder an einem Grubenheber oder Achsfreiheber vorgesehen ist.

## Claims

1. Lifting apparatus for lifting and lowering loads, in particular vehicles, having a lifting arrangement (14), on which a load-bearing means (17) is arrangeable, having a drive arrangement (15) which moves the load-bearing (17) means up and down, having a control arrangement (25) which activates the drive arrangement (15) and one or more lighting arrangements (41), **characterised in that** each lighting arrangement (41) has a working-area lighting and an operating-state-display lighting for displaying at least one operating state, and **in that** each lighting arrangement (41) is activated by the control arrangement (25) in a working-area lighting mode or an operating-state display lighting mode or in both modes.

2. Lifting apparatus according to claim 1, **characterised in that** at least one energy store (29) is provided, which supplies the lighting arrangement (41) with energy.

3. Lifting apparatus according to claim 2, **characterised in that** a charging arrangement (36) is connected to the energy store (29) or **in that** the energy store (29) comprises a charging arrangement (36), and preferably **in that** a charging cable is connectable to the charging arrangement (36).

4. Lifting apparatus according to claim 1, **characterised in that** the lighting arrangement (41) consists of a punctiform or planiform lighting body with one or more LED lights.

5. Lifting apparatus according to claim 1, **characterised in that** the lighting arrangement (41) has at least one multi-coloured LED light or at least one RGB LED light or at least one light module from several LEDs differing by colour, which are activated individually or in combination.

6. Lifting apparatus according to claim 1, **characterised in that** the lighting arrangement (41) is designed for displaying one or more operating states, in particular for displaying the operating states by a change in colour and/or lighting intervals and/or steady lighting and/or lighting sequences.

7. Lifting apparatus according to claim 1, **characterised in that** the control arrangement (25) emits a signal for the colour "green" when the lifting apparatus (11) is in a state of operational readiness, emits a signal for the colour "red" when there is an operating fault, or emits the colour "yellow" during lifting and lowering of the load-bearing means (17).

8. Lifting apparatus according to claim 1, **characterised in that** a brightness sensor is provided, which, depending on the brightness in the working area, activates both an automatic on and off-switching as well as regulating the brightness of the lighting arrangement (41) for working-area lighting.

9. Lifting apparatus according to claim 1, **characterised in that** the lighting arrangement (41) is integrated into a component of the lifting apparatus (11) or is at least partially contained therein.

10. Lifting apparatus according to claim 9, **characterised in that** a transmission surface (45) of the lighting arrangement (41) is aligned flush with a surface of a component of the lifting apparatus (11).

11. Lifting apparatus according to claim 10, **characterised in that** the transmission surface (45) is designed as being shock-proof and/or shatterproof.

12. Lifting apparatus according to claim 1, **characterised in that** the lighting arrangement (41) is arranged on a base arrangement (12) or a base frame, preferably with rollers, or a ground frame of the lifting arrangement (14) and/or on a load-bearing means (17), and is pointing towards the working area.

13. Lifting apparatus according to claim 1, **characterised in that** the lighting arrangement (41) is provided on a pincer platform, a stationary or mobile two-column lifting platform, a rail lifting platform or on a pit lift or an axle lifter.

## Revendications

1. Dispositif de levage destiné à soulever et abaisser des charges, en particulier des véhicules, avec un mécanisme de levage (14) sur lequel peut être disposé un dispositif porte-charge (17), avec un dispositif d'entraînement (15) qui fait monter et descendre le dispositif porte-charge (17), avec un dispositif de commande (25) qui active le mécanisme d'entraînement (15) et un ou plusieurs dispositifs d'éclairage (41), **caractérisé en ce que** chaque dispositif d'éclairage (41) présente un éclairage d'espace de travail et un éclairage indicateur d'état de fonctionnement destiné à indiquer au moins un état de fonctionnement et **en ce que** chaque dispositif d'éclairage (41) peut être activé par le dispositif de commande (25) dans le mode pour un éclairage d'espace de travail ou dans le mode pour un éclairage indicateur d'état de fonctionnement ou dans les deux modes.

2. Dispositif de levage selon la revendication 1, **caractérisé en ce qu'**il est prévu au moins un accumulateur d'énergie (29) qui alimente en énergie le dispositif d'éclairage (41).

3. Dispositif de levage selon la revendication 2, **caractérisé en ce que** sur l'accumulateur d'énergie (29) peut être connecté un dispositif de charge (36) ou **en ce que** l'accumulateur d'énergie (29) comprend un dispositif de charge (36) et qu'un câble de charge peut être connecté de préférence au dispositif de charge (36).

4. Dispositif de levage selon la revendication 1, **caractérisé en ce que** le dispositif d'éclairage (41) se compose d'un corps lumineux ponctuel ou à surface étendue avec une ou plusieurs lampes DEL.

5. Dispositif de levage selon la revendication 1, **caractérisé en ce que** le dispositif d'éclairage (41) présente au moins une lampe DEL polychromatique ou au moins une lampe DEL RVB ou au moins un module lumineux à plusieurs DEL de couleurs différentes qui peuvent être activées de manière séparée ou combinée.

6. Dispositif de levage selon la revendication 1, **caractérisé en ce que** le dispositif d'éclairage (41) est conçu pour indiquer un ou plusieurs états de fonctionnement, en particulier pour indiquer les états de fonctionnent au moyen d'un changement de couleur et/ou au moyen d'intervalles d'éclairage et/ou au moyen de lumière continue et/ou de séquences d'éclairage.

7. Dispositif de levage selon la revendication 1, **caractérisé en ce que** le dispositif de commande (25) émet un signal pour la couleur "vert" si le dispositif de levage (11) est en état de service, un signal pour la couleur "rouge" dans le cas d'un dysfonctionnement ou pour la couleur "jaune" pendant le levage et l'abaissement du dispositif porte-charge (17).

8. Dispositif de levage selon la revendication 1, **caractérisé en ce qu'**il est prévu un capteur de luminosité qui active, en fonction de la luminosité régnant dans l'espace de travail, aussi bien une mise en circuit et une mise hors circuit automatique qu'un réglage de la luminosité du dispositif d'éclairage (41) pour un éclairage de l'espace de travail.

9. Dispositif de levage selon la revendication 1, **caractérisé en ce que** le dispositif d'éclairage (41) est intégré dans un élément structurel du dispositif de levage (11) ou qu'il est au moins partiellement logé dans celui-ci.

10. Dispositif de levage selon la revendication 9, **caractérisé en ce qu'**une surface de transmission (45) du dispositif d'éclairage (41) forme une surface plane avec une surface d'un élément structurel du dispositif de levage (11).

11. Dispositif de levage selon la revendication 10, **caractérisé en ce que** la surface de transmission (45) est conçue de manière à résister aux chocs et/ou à la rupture.

12. Dispositif de levage selon la revendication 1, **caractérisé en ce que** le dispositif d'éclairage (41) est disposé sur un dispositif de base (12) ou un cadre de base, équipé de préférence de galets de roulement, ou sur un socle du mécanisme de levage (14) et/ou sur un dispositif porte-charge (17) de manière à être dirigé vers l'espace de travail.

13. Dispositif de levage selon la revendication 1, **caractérisé en ce que** le dispositif d'éclairage (41) est prévu sur un pont élévateur à ciseaux, un pont élévateur à deux colonnes stationnaire ou mobile, sur un pont élévateur à rail de roulement ou sur un élévateur sur fosse ou un élévateur d'essieu.
